# FASCICULE DE BREVET EUROPEEN

(11) **EP 0 238 377 B1**
(45) Date de publication et mention de la délivrance du brevet: **18.04.1990**
(21) Numéro de dépôt: 87400319.7
(22) Date de dépôt: 12.02.1987
(51) Int. Cl.: B21B 29/00, B21B 37/00

(54) **Procédé de réglage du profil de cylindres déplaçables dans un laminoir et laminoir perfectionné pour la mise en oeuvre du procédé**
Steuerung von Walzendurchbiegung in einem Walzgerüst mit axial verschiebbaren Walzen
Roll bending control in a rolling mill with axially shiftable rolls

(30) Priorité: 14.02.1986 FR 8602044
(43) Date de publication de la demande: 23.09.1987
(73) Titulaire: CLECIM, F-92402 Courbevoie Cédex (FR)
(72) Inventeur: Perret, Jean, F-42600 Montbrison (FR)
(74) Mandataire: Le Brusque, Maurice

(56) Documents cités:
- EP-A- 0 067 040
- EP-A- 0 084 927
- US-A- 3 334 506
- US-A- 3 398 564
- PATENT ABSTRACTS OF JAPAN, vol. 9, no. 135 (M-386)[1858], 11 juin 1985

## Description

L'invention a pour objet un procédé de réglage du profil de cylindres déplaçables axialement dans un laminoir et couvre également le laminoir perfectionné pour la mise en oeuvre du procédé.

D'une façon générale, un laminoir comprend, à l'intérieur d'une cage de support, au moins deux cylindres de travail s'appuyant, suivant un plan de laminage, sur au moins deux cylindres d'appui. Les cylindres sont portés à leurs deux extrémités par l'intermédiaire de roulements, dans des empoises montées mobiles, parallèlement au plan de laminage, dans des fenêtres ménagées sur les côtés de la cage de support. On utilise habituellement des laminoirs dits "quarto" comprenant deux cylindres de travail s'appuyant chacun sur un cylindre d'appui et des laminoirs dits "sexto" dans lesquels des cylindres intermédiaires sont interposés entre les cylindres d'appui et les cylindres de travail. Dans les deux cas, les axes des cylindres sont placés dans le plan de laminage, généralement vertical, mais on peut aussi appuyer chaque cylindre de travail sur un plus grand nombre de cylindres intermédiaires et/ou d'appui placés symétriquement de part et d'autre du plan de laminage.

Pour contrôler l'épaisseur du produit laminé et notamment obtenir une épaisseur égale dans le sens transversal à la direction de laminage, on réalise un cambrage ou cintrage des cylindres de travail et éventuellement des cylindres intermédiaires au moyen de dispositifs de cambrage agissant sur les empoises du cylindre correspondant. On distingue le cambrage positif correspondant à un écartement des empoises de part et d'autre du plan du produit et le cambrage négatif correspondant à un rapprochement des empoises.

Généralement, le dispositif de cambrage est constitué, pour chaque empoise, de deux ensembles de vérins placés symétriquement de part et d'autre du plan de laminage et agissant chacun, dans le sens voulu, sur une partie d'appui solidaire de l'empoise. Normalement, chaque partie d'appui de l'empoise s'appuie sur deux vérins écartés dans le sens axial symétriquement de part et d'autre du plan médian des roulements de l'empoise de façon que l'effort de cambrage soit bien réparti sur les roulements.

Le cage du laminoir est symétrique par rapport à un plan médian perpendiculaire au plan de laminage et qui correspond à celui du produit laminé. Normalement les cylindres sont donc centrés sur ce plan par rapport auquel les empoises soit disposées symétriquement.

Toutefois il peut être avantageux de réaliser un déplacement longitudinal et en sens contraire ou non de ces cylindres afin de satisfaire différents objectifs tels que la régularité de l'usure des cylindres ou le contrôle de la planéité ou du profil du produit laminé. On conçoit que le déplacement axial des cylindres présente des difficultés lorsque ceux-ci sont soumis à un effort de cambrage. C'est pourquoi généralement, les deux opérations sont réalisées séparément, l'effort de cambrage étant supprimé lorsque l'on effectue un déplacement axial. Cependant, il est intéressant, pendant le laminage, de combiner les effets du déplacement axial et du cambrage des cylindres.

En outre le couple de rotation est généralement appliqué sur une seule paire de cylindres, par exemple les cylindres de travail, et transmis aux cylindres d'appui correspondants par frottement. Or il est nécessaire que tous les cylindres restent entraînés à la même vitesse périphérique.

Par conséquent, même si le déplacement axial est effectué lorsque l'effort de laminage n'existe pas il est utile de conserver un certain cambrage pour maintenir un frottement suffisant entre les cylindres.

Pour que le déplacement axial des cylindres puisse être effectué sans cesser d'exercer l'effort de cambrage, on a proposé d'associer à chaque cylindre déplaçable et à ses empoises un cadre constitué de deux poutres montées coulissantes axialement sur la cage du laminoir et sur lesquelles prennent appui les dispositifs de cambrage qui, de la sorte, se déplacent en même temps que les cylindres, leurs empoises et le cadre. Cette disposition complique cependant la réalisation du laminoir et impose de placer quatre poutres relativement encombrantes à l'intérieur de la cage du laminoir et à proximité des cylindres de travail, c'est-à-dire dans un espace que l'on a intérêt à dégager.

L'invention a pour objet un nouveau dispositif qui, sans modifier sensiblement la constitution du laminoir, permet de réaliser en même temps le cambrage et le déplacement axial des cylindres de travail ou des cylindres intermédiaires.

Conformément à l'invention, on exerce l'effort de cambrage au moyen de vérins fixes prenant appui, d'un côté sur un support solidaire de la cage et de l'autre sur une face de glissement ménagée sur l'empoise correspondante parallèlement à la direction axiale de déplacement, et, pour réaliser le cambrage du cylindre déplaçable, on mesure à chaque instant, le décalage de ce dernier par rapport à la position de centrage du cylindre sur le plan médian du produit et l'on règle en permanence pour chaque empoise, la pression individuelle exercée par chaque vérin en fonction du décalage mesuré et de la position au même instant du vérin considéré par rapport au plan médian du roulement de telle sorte que, dans chaque empoise, la résultante des efforts de cambrage exercés par l'ensemble des vérins reste dirigée à chaque instant suivant le plan médian du roulement.

L'invention couvre également un laminoir perfectionné pour la mise en oeuvre du procédé dans lequel les vérins de cambrage de chaque empoise sont montés sur un support fixe solidaire de la cage et prennent appui, dans le sens de l'effort de cambrage, sur une face de glissement ménagée sur l'empoise, parallèlement à la direction axiale de déplacement; en outre, le laminoir est associé à un dispositif d'équilibrage comprenant un moyen de mesure du décalage du cylindre considéré par rapport à sa position de centrage pour rapport au plan médian du produit et des moyens de réglage individuel, à chaque instant, de la pression exercée par chaque vérin de cambrage, en fonction du décalage mesuré et de la position, au même instant du vérin considéré par rapport au plan médian du roulement, de telle sorte que la résultante des efforts de cambrage exercés par l'ensemble des vérins reste dirigée, à chaque instant suivant le plan médian du roulement.

Dans un mode de réalisation préférentiel, les deux empoises de chaque cylindre déplaçable étant associées chacune à deux ensembles symétriques de vérins de cambrage, disposés de part et d'autre du plan de laminage, les vérins placés respectivement, dans chacun des ensembles, dans les mêmes positions relatives par rapport au plan médian de leur roulement respectif sont reliés en parallèle à une même branche d'un circuit commun d'alimentation en fluide sous pression comprenant autant de branches que de vérins dans chaque ensemble, chaque branche étant munie d'un moyen de réglage individuel de la pression du fluide avec maintien de débits égaux dans toutes les branches.

De façon avantageuse, les moyens de réglage individuel des pressions dans les vérins comprennent, sur chaque branche du circuit d'alimentation, une servo-valve pilotée par un moyen de calcul des corrections à apporter aux pressions en fonction du décalage mesuré et affichées sur le moyen de calcul et des positions respectives dans vérins alimentés par la branche considérée.

Selon une caractéristique particulièrement avantageuse de l'invention, chaque empoise peut être associée à des moyens de cambrage positif et négatif comprenant chacun deux ensembles opposés d'au moins deux vérins agissant respectivement dans le sens d'écartement des cylindres pour le cambrage positif et dans le sens de rapprochement pour le cambrage négatif. Ces ensembles de vérins sont ménagés dans des blocs hydrauliques placés de part et d'autre du plan de laminage, dans les fenêtres de la cage; chaque bloc est constitué d'une pièce de support massive comprenant une partie centrale en saillie encadrée de deux évidements longitudinaux dans lesquels s'engagent les oreilles d'appui de l'empoise, celles-ci étant munies chacune d'une face de glissement continu parallèle à l'axe et lesdites faces de glissement sont placées en vis-à-vis des faces latérales de la partie centrale sur lesquelles sont ménagés des alésages opposés deux à deux suivant un axe paralèle au plan de laminage et formant chacun un corps de vérin dans lequel coulisse un piston solidaire d'une tige débouchant dans l'évidement correspondant pour s'appuyer sur la surface de glissement de l'empoise.

De préférence, les tiges des vérins sont coiffées par des patins d'appui sur les surfaces de glissement associées à des colonnes de reprise des efforts axiaux montées coulissantes, parallèlement à la tige du vérin, dans des alésages de guidage ménagés dans le bloc hydraulique, des rondelles élastiques étant avantageusement interposées entre les patins d'appui et les surfaces de glissement.

L'invention sera mieux comprise par la description suivante d'un mode de réalisation particulier, donné à titre d'exemple et représenté sur les dessins annexés.
La figure 1 représente schématiquement, en perspective, le fonctionnement d'un laminoir quarto à cylindres déplaçables..
La figure 2 est une vue de dessus, partiellement en coupe axiale, d'un cylindre et de ses moyens de déplacement.
La figure 3 est une vue des empoises des deux cylindres de travail et des dispositifs de cambrage, en coupe par un plan perpendiculaire au plan de laminage.
La figure 4 est une vue de détail d'un vérin de cambrage.
La figure 5 donne un schéma hydraulique du dispositif d'équilibrage.

Sur la figure 1, on a représenté schématiquement un laminoir quarto comprenant deux cylindres de travail 1 et l' et deux cylindres d'appui 2 et 2'. Les axes des cylindres sont parallèles et disposés le long d'un plan de laminage P1 passant par les génératrices de contact.

Le produit laminé 20 passe entre les cylindres de travail 1 et 1' et son plan médian P2 correspondant au plan de symétrie de l'ensemble de la cage de laminoir et notamment des cylindres d'appui 2 et 2'. Normalement, les cylindres sont tous alignés et centrés sur le plan P2. Cependant, pour les raisons indiquées plus haut, les cylindres de travail 1 et l' peuvent être déplacés axialement par rapport à la position de centrage de telle sorte que leur plan de symétrie transversal respectif se trouve décalé d'un côté ou de l'autre par rapport au plan médian P2. A cet effet, on applique sur les cylindres de travail 1 et 1' un effort de déplacement axial F1.

D'autre part, selon une autre disposition connue, des efforts de cambrage F2 sont appliqués sur les extrémités des arbres des cylindres de travail 1 et 1', par l'intermédiaire de leurs empoises de façon à réaliser un cambrage un cylindre correspondant.

Grâce aux dispositions selon l'invention, les cylindres de travail 1 et 1' peuvent être soumis en même temps à un effort de déplacement axial F1 et aux efforts de cambrage F2.

Sur la figure 2, on a représenté l'ensemble d'un cylindre de travail, de ses empoises, et du dispositif de déplacement axial.

Le cylindre de travail 1 est muni à ses extrémités de tourillons 11 centrés, par l'intermédiaire de roulements 12 à l'intérieur d'empoises 3 formant corps de palier et montées coulissantes, parallèlement au plan de laminage P1, dans des fenêtres 40 ménagées dans les deux montants 4 de la cage de laminoir.

Comme on l'a représenté sur la figure 3, chaque empoise 3 du cylindre de travail est muni à cet effet de faces de glissement 31 parallèles au plan de laminage P1 et qui peuvent coulisser le long de faces correspondantes 51 ménagées vers l'intérieur sur des pièces de support 5 fixées dans les fenêtres 40 de la cage 4 du laminoir. Chaque pièce de support 5 est commune pour les deux cylindres de travail 1 et 1' et comprend des évidements longitudinaux 52 placés de part et d'autre d'une partie centrale en saillie 53 et limités vers l'extérieur par des parties latérales 54, les faces de guidage 51 étant ménagées au bout de la partie centrale 53 et des parties latérales 54. Les empoises 3 et 3' des cylindres de travail 1 et 1' sont munies de parties d'appui ou "oreilles" 32, 32' qui s'engagent dans les évidements correspondants 52, 52' de la pièce de support 5 et sont munies de faces planes continues 33, 34 en vis-à-vis des faces latérales 55, 56, respectivement de la partie centrale 53 et de la partie latérale 54.

Dans l'exemple représenté, le laminoir est muni de moyens de cambrage positif et négatif. Les moyens de cambrage positif sont constitués, pour chaque empoise, de deux paires de vérins 6 placées de part et d'autre du plan médian P1 dans les parties centrales 53 des pièces de support 5, les vérins de cambrage des deux cylindres de travail 1 et l' étant opposés deux à deux en formant deux files centrées dans des plans P3, P4 parallèles au plan médian P2 et écartés axialement l'un de l'autre d'une distance a (figure 2). La figure 3 est une coupe par le plan axial d'une file, par exemple P3.

Dans la partie centrale 53 de la pièce de support 5 sont donc ménagés, pour chaque file de vérins, deux alésages opposés 57, 57' centrés sur l'axe 60 des vérins de cambrage positifs 6 et 6' et débouchant respectivement sur les faces latérales 55, 55' de la partie centrale 53. Les deux alésages 57, 57' sont séparés par une cloison centrale 58 et constituent les corps des deux vérins 6 et 6' à l'intérieur desquels coulissent des pistons 61, 61' prolongés par des tiges 62, 62' qui traversent des cloisons 63, 63' fermant de façon étanche les alésages 57, 57'. Les deux chambres de vérin ménagées ainsi, à l'intérieur de chaque alésage 57, 57' peuvent être alimentées par un circuit hydraulique non représenté, la pièce de support 5 constituant ainsi un véritable bloc hydraulique. Les tiges 62 des deux vérins 6 et 6' prennent appui sur les faces 34 des appuis 32 des empoises 3 par l'intermédiaire de patins 64 représentés également sur les figures 2 et 4. Comme on le voit sur la figure 2, chaque patin 64 a une forme en losange comprenant deux pointes sur lesquelles sont fixées les extrémités de colonnes de guides 65 montées coulissantes, parallèlement à l'axe 60 du vérin dans des alésages ménagés dans la pièce centrale 53. Par ailleurs, le patin 64 s'appuie sur la face 34 de la partie d'appui 32 de l'empoise 3 par l'intermédiaire d'une pastille 66 et d'une rondelle élastique 67.

De façon avantageuse, chaque empoise 3, 3' est associée également à des vérins de cambrage négatif 7, 7' placés dans des alésages 59, 59' ménagés dans les parties latérales 54, 54' de la pièce de support (5) et débouchant sur les faces latérales 56, 56'. Chaque alésage 59 constitue le corps du vérin 7 à l'intérieur duquel coulisse un piston 71 solidaire d'une tige 72 qui traverse de façon étanche une cloison 73 fermant l'alésage 59 à l'intérieur duquel le piston 71 limite donc deux chambres de vérins reliées à un circuit hydraulique ménagé dans la pièce de support 5.

Normalement, il n'y a pas à effectuer de cambrage négatif pendant les déplacements axiaux.

La tige 72 de chaque vérin 7 s'appuie donc directement sur la face 33 de l'appui 32 placée en vis-à-vis.

Comme on le voit sur la figure 2, chaque empoise 3 peut coulisser parallèlement à l'axe 10 du cylindre le long des faces de guidage 51'de la pièce de support 5. D'autre part, les deux empoises 3 de chaque cylindre 1 sont solidarisées avec ce dernier dans le sens axial par l'intermémédiaire de coiffes 13 de fermeture des cages de roulements 12, ces derniers étant susceptibles d'encaisser des efforts axiaux, par exemple des roulements coniques. De la sorte, les deux empoises 3 de chaque cylindre 1 suivent les mouvements de déplacement axial du cylindre. On connaît déjà plusieurs dispositifs de déplacement axial des cylindres qu'il n'est donc pas nécessaire de décrire en détail. On peut utiliser par exemple un vérin prenant appui sur un palonnier permettant d'appliquer l'effort de déplacement axial sur les deux côtés de l'empoise 3.

Cependant, si le cylindre déplacé 1 est un cylindre moteur, on peut aussi, comme on l'a représenté sur la figure, utiliser deux vérins de déplacement 42 alimentés en synchronisme, placés symétriquement de part et d'autre du moyen 43 d'entraînement en rotation du cylindre 1 et prenant appui sur les appuis 32 de l'empoise 3 correspondante, chaque vérin 42 étant centré dans un plan parallèle au plan de laminage et passant par les axes des vérins de cambrage 6 et 7 et l'alimenter en synchronisme.

Selon l'une des caractéristiques essentielles de l'invention, on mesure le décalage du cylindre déplacé 1 par rapport au plan médian P1 au moyen d'un capteur de déplacement 44 constitué de deux parties coulissant l'une par rapport à l'autre, fixées, par exemple sur les deux parties de l'un des vérins 42 et fournissant un signal analogique proportionnel au décalage du cylindre de travail par rapport à la position de centrage dans le plan médian du produit et de signe correspondant au sens du décalage. Ce signal est utilisé pour l'équilibrage des pressions dans les vérins de cambrage grâce à un dispositif 8 représenté schématiquement sur la figure 5.

Sur cette figure, on a représenté à titre d'exemple un cylindre déplaçable 1 et ses deux dispositifs de cambrage constitués chacun de deux ensembles de vérins placés dans des blocs hydrauliques 5a, 5b, 5'a, 5'b chaque ensemble comprenant deux vérins 6a, 66a et 6b, 66b, (6'a, 66' a, 6'b, 66'b).

Comme on l'a indiqué plus haut les quatre vérins sont centrés dans deux plans transversaux P3 et P4 écartés l'un de l'autre d'une distance a.

Les blocs hydrauliques 5a, 5b et 5'a, 5'b des deux empoises sont reliés par un circuit unique d'alimentation 80 à une source de fluide sous pression non représentés. Le circuit 80 se divise en deux branches 81 et 82. La branche 81 alimente en parallèle les vérins 6a, 6b, 6'a, 6'b des deux fils P3 et P'3 alors que la branche 82 alimente en parallèle les vérins 66a, 66b, 66'a, 66' des deux files P4 et P'4.

Le circuit hydraulique est prévu pour que tous les vérins soient alimentés avec un même débit permettant de déterminer des déplacements égaux à la même vitesse.

Chaque branche 81, 82 du circuit d'alimentation 8 est munie d'un régulateur de pression 83 qui, en fonction des signaux reçus sur son entrée 84 règle la pression dans le circuit correspondant en y maintenant un débit constant.

Le capteur 44 des déplacements axiaux du cylindre 1 fournit un signal analogique proportionnel au déplacement qui est appliqué sur une unité de calcul 85. A partir des signaux reçus, celle-ci élabore les consignes de pression S1 et S2 appliquées aux entrées 84 des capteurs 83 des deux branches 81 et 82 en fonction d'une loi programmée à l'avance permettant d'assurer une répartition des pression telle que la résultante des efforts de poussée appliqués par les vérins de cambrage dans les plans P3 et P4 reste toujours dirigée à chaque instant suivant le plan médian des roulements correspondants. De la sorte, comme on l'a représenté sur la figure 2, même en position de centrage des cylindres 1 dans le plan médian P1 du produit, les deux files de vérins P3 et P4 ne sont pas obligatoirement symétriques par rapport au plan médian P5 du roulement et ceci permet de disposer les vérins de la façon la plus adéquate à l'intérieur des blocs hydrauliques 5 dont le plan de symétrie ne coïncide pas obligatoirement avec celui du roulement.

Pendant le déplacement, les patins 64 d'appui des vérins de cambrage glissent le long des faces 34 des empoises, les efforts axiaux étant encaissés par les colonnes 65 de façon à ne pas être transmis aux tiges 62 des vérins 6.

Grâce à cette disposition, il est donc possible de réaliser le cambrage du cylindre de travail en même temps que son déplacement axial sans modifier sensiblement l'encombrement des dispositifs de cambrage agissant sur les empoises qui restent fixes à l'intérieur de la cage et sont simplement associées à des blocs hydrauliques reliés à un circuit d'équilibrage des pressions.

Bien entendu, l'invention ne se limite pas aux détails du mode de réalisation qui vient d'être décrit, des variantes pouvant être imaginées en employant notamment des moyens équivalents sans s'écarter du cadre de protection défini par les revendications.

C'est ainsi que, si l'on a décrit, dans l'exemple représenté, des dispositifs de cambrage utilisant au moins deux vérins, on pourrait, grâce à l'équilibrage des pressions réalisé selon l'invention, utiliser également un plus grand nombre de vérins permettant de mieux répartir les pressions.

De même les différents organes utilisés pour l'équilibrage des pressions pourraient être remplacés par des moyens remplissant les mêmes fonctions, ces moyens pouvant être hydrauliques, électriques ou même mécaniques (came, bras de levier, etc...). D'une façon générale, toute technologie de mesure des déplacements, de calcul des corrections et d'équilibrage des pressions peut être utilisée pour obtenir le résultat recherché.

On notera enfin que, comme on le voit sur la figure 3, les dispositifs fixes de cambrage selon l'invention peuvent s'adapter à différents diamètres de cylindres et/ou s'adapter à une variation du diamètre due à l'usure dans la limite de la course des vérins.

## Revendications

1. Laminoir à cylindres déplaçables axialement comprenant, à l'intérieur d'une cage de support (4), au moins deux cylindres de travail (1,1') s'appuyant, suivant un plan de laminage P1, sur au moins deux cylindres d'appui (2,2') et dont les extrémités sont portées, par l'intermédiaire de roulements (12), dans des empoises (3) susceptibles d'être déplacées, dans la cage de support, parallèlement au plan de laminage P1, au moins l'un des cylindres de travail (1) étant associé, d'une part à des moyens (42) de déplacement dudit cylindre (1) le long de son axe (10) de part et d'autre d'une position de centrage des cylindres de travail sur le plan médian P2 du produit laminé (20), et d'autre part des moyens (6) de cambrage dudit cylindre (1) comprenant, pour chaque empoise (3) deux ensembles symétriques d'au moins deux vérins de cambrage (6, 66) écartés l'un de l'autre dans le sens axial,
caractérisé par le fait que les vérins de cambrage (6) de chaque empoise sont montés sur un support fixe solidaire (5) de la cage et prennent appui, dans le sens de l'effort de cambrage, sur une face de glissement (34) ménagée sur l'empoise (3) parallèlement à la direction axiale de déplacement et que le laminoir est associé à un dispositif d'équilibrage (8) comprenant un moyen (44) de mesure du décalage du cylindre (1) considéré par rapport à la position de centrage et des moyens (83) de réglage individuel, à chaqueinstant de la pression exercée par chaque vérin de cambrage (6), en fonction du décalage mesuré et de la position au même instant du vérin (6) considéré par rapport au plan médian P5 du roulement (12), de telle sorte que la résultante des efforts de cambrage exercés par l'ensemble des vérins (6,66) reste dirigée, à chaque instant, suivant le plan médian P5 du roulement (12).

2. Laminoir selon la revendication 1, caractérisé en ce que les deux empoises (3) de chaque cylindre déplaçable étant associées chacune à deux ensembles symétriques de vérins de cambrage, disposés de part et d'autre du plan de laminage P1, les vérins (6a et 6b) (66a et 66b) placés respectivement, dans chacun des ensembles, dans les mêmes positions relatives par rapport au plan médian P5 de leurs roulements respectifs, sont reliés en parallèle à une même branche (81) (82) d'un circuit commun (80) d'alimentation en fluide sous pression comprenant autant de branches que de vérins (6, 66) dans chaque ensemble, chaque branche étant munie d'un moyen (83) de réglage individuel de la pression du fluide, avec maintien de débits égaux dans toutes les branches.

3. Laminoir selon la revendication 2, caractérisé en ce que les moyens de réglage individuel des pressions dans les vérins comprennent, une servo-valve (83) sur chaque branche (81) du circuit d'alimentation, lesdites servo-valves étant pilotées par un moyen (85) de calcul, à partir d'une loi programmée, des corrections à apporter aux pressions en fonction du décalage mesuré et affiché par le moyen de calcul et des positions respectives des vérins alimentés par la branch considérée pour assurer une répartition correcie de l'effort de pression.

4. Laminoir selon l'une des revendications précédentes, caractérisé en ce que chaque empoise (3) est associée à des moyens de cambrage positif (6) et négatif (7) comprenant chacun deux ensembles opposés d'au moins deux vérins agissant respectivement dans le sens d'écartement des cylindres pour le cambrage positif et dans le sens de rapprochement pour le cambrage négatif.

5. Laminoir, selon l'une des revendications 1 et 4, caractérisé en ce que les ensembles de vérins sont ménagés dans des blocs hydrauliques (5) placés, de part et d'autre du plan de laminage P1, dans les fenêtres (40) de la cage (4) dans lesquelles coulissent les empoises (3), que chaque bloc est constitué d'une pièce de support massive (5) comprenant une partie centrale en saillie (53) encadrée de deux évidements longitudinaux (52) dans lesquels s'engagent des parties d'appui (32) de l'empoise (3) munies chacune d'une face de glissement continue (34) parallèle à l'axe, lesdites faces (34) étant placées en vis-à-vis des faces latérales (55) de la partie centrale (53) sur lesquelles sont ménagées des alésages (57, 57') opposés deux à deux suivant un axe (60) parallèle au plan P1 de laminage et formant chacun un corps de vérin dans lequel coulisse un piston (61) solidaire d'une tige (62) débouchant dans l'évidement (52) correspondant pour s'appuyer sur la face de glissement (34) de l'empoise (3).

6. Laminoir selon la revendication 5, caractérisé en ce que les tiges (62) des vérins sont coiffées par des patins (64) d'appui sur les faces de glissement (34), associés à des colonnes (65) de prise des efforts, axiaux montées coulisantes, parallèlement à la tige (62) du vérin dans des alésages de guidage ménagées dans le bloc hydraulique (53).

7. Laminoir selon la revendication 6, caractérisé en ce que des rondelles élastiques (62, 67) sont interposées entre les patins d'appui (64) et les surfaces de glissement (34).

8. Laminoir selon la revendication 5, caractérisé en ce que chaque partie d'appui (32) d'empoise est munie, du côté opposé à la partie centrale (53), d'une seconde face de glissement (33) faisant face à une partie latérale en saillie (54) de la pièce de support (5) dans laquelle sont ménagés des alésages (59) d'axe parallèle au plan de laminage P1, constituant les corps de vérins (7) de cambrage négatif dans lesquels coulissent des pistons (71) solidaires de tiges (72) s'appuyant sur ladite seconde face de glissement (33) dans le sens de resserrement des empoises (3).

9. Procédé de règlage du profil de cylindres déplaçables axialement dans un laminoir comprenant, à l'intérieur d'une cage de support (4) au moins deux cylindres de travail (1,1') s'appuyant, suivant un plan de laminage P1, sur au moins deux cylindres d'appui (2,2'), et dont les extrémités sont portées, par l'intermédiaire de roulements (12), dans des empoises (3) montées mobiles dans la cage de support (4), parallèlement au plan de laminage P1, procédé dans lequel on réalise simultanément, d'une part un déplacement axial d'au moins un cylindre de travail (1) par rapport à une position de centrage pour laquelle les deux cylindres de travail (1,1') sont symétriques par rapport au plan médian P2 du produit laminé et d'autre part un cambrage du cylindre déplacé par application sur ses extrémités d'un effort de cambrage, ledit effort étant exercé sur chaque empoise (3) par deux ensembles d'au moins deux vérins de cambrage écartés axialement, caractérisé par le fait que l'on exerce l'effort de cambrage au moyen de vérins fixes prenant appui, d'un côté sur un support (5) solidaire de la cage (4) et de l'autre sur une face de glissement (34) ménagée sur l'empoise (3) correspondant parallèlement à la direction axiale de déplacement, et que, pour réaliser le cambrage du cylindre pendant sont déplacement, on mesure à chaque instant le décalage du cylindre déplaçable par rapport à la position de centrage et l'on règle en permanence pour chaque empoise (3) la pression individuelle exercée par chaque vérin (6, 66) en fonction du décalage mesuré et de la position au même instant du vérin considéré (6, 66) par rapport au plan médian P5 du roulement (12), de telle sorte que, dans chaque empoise (3), la résultante des efforts de cambrage exercés par l'ensemble des vérins reste dirigée à chaque instant suivant le plan médian P5 du roulement (12).

## Patentansprüche

1. Walzwerk mit axial verschiebbaren Zylindern und mindestens zwei Arbeitszylindern (1, 1') im Inneren eines Ständers, die sich in einer Ebene P1 auf mindestens zwei Stützzylindern (2, 2_{'}) abstützen, und deren Enden über Wälzlager (12) in innerhalb des Ständers parallel zur Ebene P1 des Walzvorgangs verschiebbaren Zapfenlagem gelagert sind und von denen mindestens ein Arbeitszylinder (1) einerseits mit Einrichtungen (42) zum Verschieben des Zylinders (1) in Richtung seiner Achse (10) zu beiden Seiten einer Zentrierposition des Arbeitszylinders auf der Mittelebene P2 des Walzprodukts (20) und andererseits mit Einrichtungen (6) zum Verstellen des Arbeitszylinders (1) verbunden ist, die an jedem Zapfenlager (3) zwei symmetrische Einheiten von wenigstens zwei Stelltrieben (6, 66) zum Auseinanderrücken im axialen Sinn aufweisen, dadurch gekennzeichnet, daß die Stelltriebe (6) eines jeden Zapfenlagers auf einem fest mit dem Ständer verbundenen Support (5) angeordnet sind und sich in Richtung der Verstellkraft an einer Gleitfläche (34) abstützen, die an dem Zapfenlager (3) parallel zur axialen Verschieberichtung vorgesehen ist und daß das Walzwerk mit einer Ausgleichseinrichtung (8) versehen ist, die eine Einrichtung (44) zur Ermittlung der Verschiebung des Zylinders (1) gegenüber der Zentrierstellung und Einrichtungen (83) zur Einzelverstellung des in jedem Moment von jedem Stelltrieb (6) ausgeübten Druck in Abhängigkeit von der ermittelten Verschiebung und der momentanen Stellung des Stelltriebs gegenüber der Mittelebene P5 des Lagers (12) aufweist, und zwar derart, daß die Resultierende der durch die Einheit der Stelltriebe (6, 66) ausgeübten Stellkräfte in jedem Moment entlang der Mittelebene P5 des Lagers (12) gerichtet bleibt.

2. Walzwerk nach Anspruch 1, dadurch gekennzeichnet, daß die beiden Zapfenlager (3) eines jeden verschiebbaren Zylinders je mit zwei symmetrischen Einheiten von Stelltrieben verbunden sind, die zu beiden Seiten der Ebene P1 des Walzvorgangs angeordnet sind, wobei die Stelltriebe (6a, 6b) (66a, 66b) in jeder Einheit in der gleichen Relativstellung gegenüber der Mittelebene P5 der entsprechenden Wälzlager angeordnet und parallel an den gleichen Zweig (81, 82) eines gemeinsamen Druckmittelkreislaufs (80) angeschlossen sind, der ebensoviel Zweige wie Stelltriebe (6, 66) in jeder Einheit aufweist, wobei jeder Zweig mit einem Organ (83) zur individuellen Regelung des Flüssigkeitsdrucks unter Aufrechterhaltung gleicher Leistung in allen Zweigen versehen ist.

3. Walzwerk nach Anspruch 2, dadurch gekennzeichnet, daß die Organe zur individuellen Druckregelung in den Stelltrieben in jedem Zweig (81) des Speisekreislaufs ein Servoventil (83) aufweisen und die Servoventile (83) durch einen Rechner (85) nach einem Programm zur Korrektur der in Abhängigkeit von der ermittelten und durch den Rechner angezeigten Verschiebung und der jeweiligen Stellung der von dem jeweiligen Zweig gespeisten Steiltriebe, um eine korrekte Druckverteilung zu erzielen.

4. Walzwerk nach einem der Ansprüche 1 bis 3, dadurch gekennzeichnet, daß jedes Zapfenlager (3) mit positiven (6) und negativen (7) Stelltrieben versehen ist, von denen jeder zwei entgegengerichtete Einheiten von wenigstens zwei Stelltrieben aufweist, die bei positiver Verstellung im Sinne eines Auseinanderrückens der Zylinder und bei negativer Verstellung im Sinne eines Zusammenrückens wirken.

5. Walzwerk nach wenigstens einem der Ansprüche 1 bis 4, dadurch gekennzeichnet, daß die Steiltriebeinheiten in hydraulischen Baugruppen (5) zusammengefaßt sind, die zu beiden Seiten der Walzebene P1 in in dem Ständer (4) vorgesehenen Fenstern untergebracht sind, in welchen die Stelltriebe (3) gleiten und jede Baugruppe aus einem massiven Support (5) besteht, der einen mittleren vorspringenden Teil (53) aufweist, der von zwei langgestreckten Ausnehmungen (52) eingefaßt ist, in die Stützlager (32) der Stelltriebe (3) eingreifen, die an jeder Seite mit achsparallelen Gleitflächen (34) versehen sind, die ihrerseits gegenüber den Seitenflächen (55) des Mittelvorsprungs (53) liegen, in denen paarweise nach einer Achse (60) parallel zur Ebene P1 einander gegenüberliegende Bohrungen (57, 57_{'}) vorgesehen sind, deren jede ein Stelltriebgehäuse bildet, in der ein Kolben (61) gleitet, dessen mit ihm fest verbundene Kolbenstange (62) in eine Erweiterung (52) hineinragt und sich an der Gleitfläche (34) des Stelltriebs (3) abstützt.

6. Walzwerk nach Anspruch 5, dadurch gekennzeichnet, daß die Kolbenstangen (62) der Stelltriebe mit einer Stützkappe (64) gegenüber der Gleitfläche (34) versehen sind, die mit zur Druckaufnahme dienenden Stützsäulen (65) verbunden sind, welche parallel zu der Kolbenstange des Stelltriebs in den Ausnehmungen der hydraulischen Baugruppe (53) axial gleitend angebracht sind.

7. Walzwerk nach Anspruch 6, dadurch gekennzeichnet, daß zwischen der Stützkappe (64) und der Gleitfläche (34) elastische Scheiben (67) angeordnet sind.

8. Walzwerk nach Anspruch 5, dadurch gekennzeichnet, daß jedes Stützlager (32) des Stelltriebs an einer dem Mittelteil (53) gegenüberliegenden Seite mit einer zweiten Gleitfläche (33) versehen ist, die einer Seitenfläche der Ausnehmung (54) des Teils der Baugruppe (5) gegenüberliegt, in welcher die Bohrungen (59) mit paralleler Achse zur Ebene P1 angeordnet sind, die das Gehäuse der Stelltriebe (7) zur Negatiwerstellung bilden, in denen die Kolben (71) gleiten, deren fest damit verbundenen Kolbenstangen (72) sich auf der zweiten Gleitfläche (33) beim Einspannen der Zapfenlager abstützen.

9. Verfahren zum Einstellen des Profils der axial verschiebbaren Zylinder eines Walzwerks, welches in seinem Ständer (4) mindestens zwei Arbeitszylinder (1, 1') aufweist, die sich entlang einer Ebene P1 auf mindestens zwei Stützzylindern (2, 2') abstützen und deren Enden über Wälzlager (12) in parallel zur Ebene P1 beweglich im Ständer (4) angeordneten Zapfenlagern gelagert sind, wobei gleichzeitig einerseits wenigstens ein Arbeitszylinder (1) gegenüber einer Mittelstellung, in welcher sich die beiden Arbeitszylinder (1, 1') symmetrisch zur Mittelebene P2 des Walzprodukts befinden, verstellbar ist und andererseits eine Verstellung des axial verschobenen Zylinders durch Aufbringen einer Stellkraft auf die Zylinderenden ermöglicht wird, wobei diese Stellkraft auf jedes Zapfenlager (3) durch zwei Einheiten von mindestens zwei axial getrennten Stelltrieben bewirkt wird, dadurch gekennzeichnet, daß die Stellkraft mittels fester Stelltriebe aufgebracht wird, die sich einerseits an einer Seite eines fest mit dem Ständer (4) verbundenen Supports (5), andererseits auf einer Gleitfläche (34) abstützen, die über dem Zapfenlager angeordnet und parallel zur axialen Verschieberichtung verläuft, und daß zur Durchführung der Verstellung des Zylinders während seiner Verschiebung ständig die Verschiebung des verschiebbaren Zylinders gegenüber der Mittelposition ermittelt und laufend für jedes Zapfenlager (3) der durch jeden Stelltrieb (6, 66) einzeln ausgeübten Druck gesteuert wird, und zwar in Abhängigkeit von der ermittelten Verschiebung und von der jeweiligen Stellung des Stelltriebs (6, 66) gegenüber der Mittelebene P5 des Lagers (12), so daß in jedem Zapfenlager (3) die Resultierende der von den Stelltrieben ausgeübten Stellkraft jederzeit entlang der Mittelebene P5 des Lagers (12) ausgeglichen wird.

## Claims

1. Rolling mill with axially movable rolls, comprising, inside a supporting frame (4), at least two working rolls (1,1') which bear along a rolling plane P1 on at least two back-up rolls (2, 2') and the ends of which are carried, by means of bearings (12), in chocks (3) capable of being moved in the supporting frame parallel to the rolling plane P1, at least one of the working rolls (1) being associated, on the one hand, with means (42) of moving the said roll (1) along its axis (10) on either side of a centering position of the working rolls on the mid-plane P2 of the rolled product (20) and, on the other hand, with means (6) of bending the said roll (1), comprising, for each chock (3), two symmetrical sets of at least two bending jacks (6, 66) set apart from one another in the axial direction, characterized in that the bending jacks (6) of each chock are mounted on a fixed support (5) integral with the frame and bear, in the direction of the bending force, on a sliding face (34) provided on the chock (3) parallel to the axial direction of movement, and in that the rolling mill is associated with a balancing device (8) comprising a means (44) of measuring the offset of the particular roll (1) in relation to the centering position and means (83) for the individual adjustment at each moment of the pressure exerted by each bending jack (6), as a function of the offset measured and of the position at the same moment of the particular jack (6) in relation to the mid-plane P5 of the bearing (12), in such a way that the resultant of the bending forces exerted by all the jacks (6, 66) remains directed at each moment in the mid-plane P5 of the bearing (12).

2. Rolling mill according to claim 1, characterized in that, with the two chocks (3) of each movable roll each being associated with two symmetrical sets of bending jacks arranged on either side of the rolling plane P1, the jacks (6a and 6b) (66a and 66b) located respectively, in each of the sets, in the same relative positions in relation to the mid-plane P5 of their respective bearings are connected in parallel to one and the same branch (81) (82) of a common pressurized-fluid supply circuit (80) comprising as many branches as there are jacks (6, 66) in each set, each branch being equipped with a means (83) for the individual adjustment of the fluid pressure, with equal flow rates being maintained in all the branches.

3. Rolling mill according to claim 2, characterized in that the means for the individual adjustment of the pressures in the jacks comprise a servo valve (83) in each branch (81) of the supply circuit, the said servo valves being controlled by a means (85) of calculating, on the basis of a programmed law, corrections to be made to the pressures as a function of the offset measured and displayed by the calculation means and the respective positions of the jacks fed via the particular branch, in order to ensure a correct distribution of the pressure force.

4. Rolling mill according to one of the preceding claims, characterized in that each chock (3) is associated with means of positive bending (6) and of negative bending (7), each comprising two opposing sets of at least two jacks acting respectively to increase the distance between the rolls for positive bending and to decrease the distance between them for negative bending.

5. Rolling mill according to one of claims 1 and 4, characterized in that the sets of jacks are arranged in hydraulic blocks (5) placed on either side of the rolling plane P1 in the apertures (40) of the frame (4), in which the chocks (3) slide, in that each block is composed of a solid supporting piece (5) comprising a projecting central part (53) bordered by two longitudinal recesses (52), into which engage bearing parts (32) of the chock (3), each equipped with a continuous sliding face (34) parallel to the axis, the said faces (34) being located opposite side faces (55) of the central part (53), in' which are provided bores (57, 5T) opposite one another two by two along an axis (60) parallel to the rolling plane P1 and each forming a jack body, in which slides a piston (61) integral with a rod (62) extending into the corresponding recess ( 52) in order to bear on the sliding face (34) of the chock (3).

6. Rolling mill according to claim 5, characterized in that the rods (62) of the jacks are capped with bearing plates (64) on the sliding faces (34), associated with columns (65) for absorbing the axial forces, which are mounted so as to slide parallel to the rod (62) of the jack in guide bores made in the hydraulic block (53).

7. Rolling mill according to claim 6, characterized in that elastic washers (62, 67) are interposed between the bearing plates (64) and the sliding surfaces (34).

8. Rolling mill according to claim 5, characterized in that each bearing part (32) of a chock is equipped, on the opposite side to the central part (53), with a second sliding face (33) located opposite a projecting lateral part (54) of the supporting piece (5), in which there are bores (59) of an axis parallel to the rolling plane P1 and forming the bodies of negative bending jacks (7), in which slide pistons (71) integral with rods (72) bearing on the said second sliding face (33) in the direction bringing the chocks (3) together.

9. Process for adjusting the profile of rolls movable axially in a rolling mill comprising, inside a supporting frame (4), at least two working rolls (1, 1') which bear along a rolling plane P1, on at least two back-up rolls (2, 2') and the ends of which are carried, by means of bearings (12), in chocks (3) mounted so as to be movable in the supporting frame (4) parallel to the rolling plane P1, in which process, on the one hand, an axial movement of at least one working roll (1) in relation to a centering position for which the two working rolls are symmetrical relative to the mid-plane P2 of the rolled product, and, on the other hand, a bending of the moved roll by exerting a bending force on its ends are carried out simultaneously, the said force being exerted on each chock (3) by two sets of at least two bending jacks set axially apart from one another, characterized in that the bending force is exerted by means of fixed jacks bearing, on one side, on a support (5) integral with the frame (4) and, on the other side, on a sliding face (34) provided on the corresponding chock (3) parallel to the axial direction of movement, and in that, to effect the bending of the roll during its movement, the offset of the movable roll in relation to the centering position is measured at each moment, and for each chock (3) the individual pressure exerted by each jack (6, 66) is adjusted continuously as a function of the offset measured and of the position at the same moment of the particular jack (6, 66) in relation to the mid-plane P5 of the bearing (12), in such a way that, in each chock (3), the resultant of the bending forces exerted by all the jacks remains directed at each moment in the mid-plane P5 of the bearing (12).
